# EUROPÄISCHE PATENTSCHRIFT

(11) **EP 0 278 202 B1**
(45) Veröffentlichungstag und Bekanntmachung des Hinweises auf die Patenterteilung: **27.12.1991**
(21) Anmeldenummer: 87730150.7
(22) Anmeldetag: 17.11.1987
(51) Int. Cl.: B22D 11/06

(54) **Vorrichtung zum Stranggiessen von dünnen Strängen aus Metall, insbesondere aus Stahl**
Installation for continuous casting of fine metal strands, especially steel
Installation de coulée continue de billettes fines de métal notamment d'acier

(30) Priorität: 10.02.1987 DE 3703997
(43) Veröffentlichungstag der Anmeldung: 17.08.1988
(73) Patentinhaber: MANNESMANN Aktiengesellschaft, 40027 Düsseldorf (DE)
(72) Erfinder: Kubon, Achim, Dipl.-Ing., D-4133 Neukirchen-Vluyn (DE); Lüning, Walter Ulrich, D-4620 Castrop-Rauxel (DE); Reichelt, Wolfgang, Prof., Dr.-Ing., D-4130 Moers 2 (DE); Voss-Spilker, Peter, Dr,.Ing., D-4152 Kempen (DE)
(74) Vertreter: Meissner, Peter E., Dipl.-Ing.

(56) Entgegenhaltungen:
- EP-A- 0 142 674
- EP-A- 0 237 478

## Beschreibung

Die Erfindung betrifft eine Vorrichtung zum Stranggießen von dünnen Strängen aus Metall, insbesondere aus Stahl, unter ca. 20 mm Dicke, mit einem Paar kreiszylindrischer, synchron in Stranglaufrichtung drehangetriebener, gekühlter Walzen, deren Länge etwa der Strangbreite und deren Walzenmantel-Abstand in der Achsenebene der Strangdicke entspricht, mit einem dem durch das Walzenpaar gebildeten Trichter zugeordneten Zuführbehälter für die Metallschmelze.

Derartige Vorrichtungen JP 60-21158 A) sind auch als Rollen-Kristallisatoren bekannt. Der Einsatz solcher Vorrichtungen in der Praxis steht jedoch für Stahl als Gießmetall immer noch aus. Insbesondere die stahlspezifischen Eigenschaften verlangen eine besondere Technik. Außerdem bestehen Probleme hinsichtlich der verlangten Gießgeschwindigkeiten, Erstarrungsgeschwindigkeit, Erstarrungsart der erzeugten Stahl-Gußstränge u.dgl. sowie die bei Walzenpaaren auftretenden Dichtungsprobleme an den Endbereichen der Walzen.

Eine funktionsfähige Vorrichtung, die auch noch für eine Produktion von dünnen Stahlsträngen geeignet wäre, ist derzeit daher nicht bekannt.

Der vorliegenden Erfindung liegt die Aufgabe zugrunde, das Dichtproblem in denjenigen Bereichen der Vorrichtung zu lösen, innerhalb deren das Gießmetall noch flüssig bzw. zähflüssig ist und einer Stützung bedarf.

Die gestellte Aufgabe wird erfindungsgemäß dadurch gelöst, daß der Zuführbehälter an den den Walzen zugewandten Außenflächen zusammen mit den Walzenmänteln eine Dichtung bildet und daß ein unterhalb von Austrittöffnungen des Zuführbehälters gebildeter Gießraum an den Stirnseitigen Endbereichen der Walzen mittels einer an dem Zuführbehälter vorgesehenen Stirnwand abgedichtet ist und daß die Walzen in den Endbereichen die Strangbreite jeweils um die Dicke der Stirnwand überragend einen Laufspalt bilden. Diese Lösung stellt eine ideale Kombination im Hinblick auf die Abdichtung des flüssigen Gießmetalls gegen Austreten und gleichzeitig gegen Reoxidation der Metallschmelze dar. Der Vorteil des gebildeten Gießraums besteht in einer notwendigen Strecke zum Wärmeentzug über den metallischen Walzenmantel, d.h. zur Bildung einer Strangschale, und außerdem besitzt der Gießraum den Vorzug, eine überbeanspruchung des Walzenmantels zu verhindern. Ein weiterer Vorteil besteht aus der Stirnwand, die den Gießraum seitlich zwischen den Walzen abdichtet.

Eine Durchbruchsicherung wird erforderlichenfalls dadurch geschaffen, daß eine der beiden kreiszylindrischen, synchron drehangetriebenen, gekühlten Walzen mit einer den Gießraum abdichtenden und sich jeweils an der Stirnseite der Gegenwalze vorbeibewegenden Ringfläche versehen ist. Diese Ringfläche ist gleichzeitig für eine Vergrößerung des Laufspaltes durch Wärmedehnung vorgesehen.

In Weiterbildung der Erfindung ist vorgesehen, daß die beiden kreiszylindrischen Walzen auf die jeweilige Strangdicke durch Veränderung des parallelen Achsabstandes der vertikalen Verstellung des Zuführbehälters und bei angepaßter Dichtung einstellbar sind.

Der Durchmesser der beiden Walzen kann nicht beliebig gewählt werden. Es wurde nämlich gefunden, daß die Krümmungen der Walzen großen Einfluß auf eine einwandfreie Schalenbildung ausüben. Hierbei ergeben sich nach weiteren Merkmalen der Erfindung gewisse Grenzen für die Durchmesser der Walzen, wobei der jeweilige Walzendurchmesser D zwischen Werten D1 und D2 wählbar ist, wobei

wobei bedeuten:
- Vg =: Gießgeschwindigkeit in m/min.
- s =: 1/2 Strangdicke = d/2 in mm
- k =: Erstarrrungsbeiwert für Stahl
- α =: Winkel zwischen Achsenebene 4 und der Unter Kante des Trichters 5
- DA =: Breite des Walzenspaltes am Erstarrungsanfang in mm.

Nach einer besonders vorteilhaften Ausgestaltung ist vorgesehen, daß sich die Dichtung zwischen Zuführbehälter und Walzenmänteln an einem Düsenkörper mit in Abständen innerhalb der Gußstrangbreite angeordneten Austrittsöffnungen befindet.

Ein Ausführungsbeispiel der Erfindung ist in der Zeichnung dargestellt und wird im folgenden näher beschrieben. Es zeigen
- Fig. 1: einen Querschnitt der Walzen mit Zuführbehälter,
- Fig. 2: eine Draufsicht auf die Walzen mit Zuführbehälter,
- Fig. 3: einen Ausschnitt aus dem Walzenquerschnitt mit Gießraum und Dichtung in vergrößertem Maßstab,
- Fig. 4: einen Schnitt A - A gemäß Fig. 3,
- Fig. 5: einen Teilschnitt durch den Vorratsbehälter gemäß der Schnittangabe B - B in Fig. 2 und
- Fig. 6: die Geometrie der Dichtung zwischen den beiden Walzen.

Die Vorrichtung zum Stranggießen von dünnen Strängen aus Metall, z.B. aus Stahl, unter ca. 20 mm Dicke weist ein Paar kreiszylindrische Walzen 1 und 2 auf, die mittels eines weiter nicht dargestellten Drehantriebs synchron angetrieben werden, wobei die Drehgeschwindigkeit auf die Gießgeschwindigkeit sehr genau abgestimmt ist. Die Walzen 1 und 2 bestehen aus einem Metall hoher Wärmeleitfähigkeit und weisen Kühlkanäle 3 für ein strömendes Kühlmittel auf. In der Achsenebene 4 wird durch den Walzenmantelabstand die Strangdicke "d" festgelegt. Hierbei bilden die Walzen 1 und 2 zwischen sich einen Trichter 5, dem ein Zuführbehälter 6 zugeordnet ist. Der Zuführbehälter 6 besteht aus Feuerfestmaterial, so daß die Temperatur der Metallschmelze durch Wärmeleitung nicht sehr schnell absinkt. Derartige Zuführbehälter 6 werden auch als "hot top" bezeichnet. Das wichtigste und bisher nicht beherrschbare Problem ist beim hot-top-System die Abdichtung der beiden Walzen 1 und 2. Erst bei entsprechender Abdichtung gegen Auslaufen der Metallschmelze 7 und gegen Reoxidation können Metall-, insbesondere Stahlbänder unter ca. 20 mm Dicke ohne mittige Gefügeauflockerungen und ohne Quetschungen im Randbereich und ohne Entmischungen hergestellt werden, die auch außen keine störende Oberflächenrauhigkeit besitzen.

Der Zuführbehälter 6 bildet an den den Walzen 1 und 2 zugewandten Außenflächen 8a und 8b eines Düsenkörpers 8 eine Dichtung 9 zusammen mit den Walzenmänteln 10a und 10b. Die Austrittsöffnungen 11 (11a bis 11g - Fig. 2) münden in einen Gießraum 12. Die Endbereiche 1a und 1b der Walzen 1 und 2 sind mittels jeweils einer an dem Zuführbehälter 6 vorgesehenen Stirnwand 6a abgedichtet (Fig. 4), und zwar bis etwa auf eine Höhe der Schnittebene A - A in Fig. 3, in der die beiden auf den Walzenmänteln 10a und 10b gebildeten Gußstrangschalen 13a und 13b zusammengewachsen sind, so daß bei eingehaltener günstigster Gießgeschwindigkeit der Gußstrang 13 in der Achsenebene 4 durcherstarrt ist. Die Walzen 1 und 2 bilden in ihren Endbereichen 1a und 1b zusammen jeweils einen Laufspalt 14, dessen Länge weitestgehend der Dicke 15 der Stirnwand 6a entspricht.

Die Walzen 1 und 2 können vorteilhafterweise an den Enden der Gußstrangbreite 16 mit Ausrundungen 17 versehen sein.

Gegen Strangdurchbrüche ist eine der beiden kreiszylindrischen, synchron drehangetriebenen, gekühlten Walzen 1 und 2 mit einer den Gießraum 12 abdichtenden und sich jeweils an der Stirnseite 1c der Gegenwalze 1 und 2 vorbeibewegenden Ringfläche 18 versehen.

Der Zuführbehälter 6 wird an Vorsprüngen 19 und 20 mittels jeweils einer elektrisch, hydraulisch oder pneumatisch betätigbaren Hubeinrichtung 21, die sich auf ein ortsfestes Fundament 22 stützt, derart gehalten (Fig. 1), daß die Dichtung 9 die Bewegung der Walzen 1 und 2 in den Pfeilrichtungen 23 gestattet.

Eine Veränderung der Strangdicke,d.h. eine Verkleinerung oder Vergrößerung des Abstandes der beiden Walzen 1 und 2 in der Achsenebene 4 erfolgt dadurch, daß die beiden kreiszylindrischen Walzen 1 und 2 auf die jeweilige Strangdicke "d" durch Veränderung des parallelen Achsabstandes 24, bei Betätigung der Hubeinrichtung 21 und durch Anpassung der Dichtung 9 vorgenommen wird.

Der Walzendurchmesser D wird nach den in Anspruch 4 vorgegebenen Grenzen (D1 und D2) gewählt (Fig. 6). Hierbei werden die Gießgeschwindigkeit Vg, die halbe Strangdicke "s", der Erstarrungsbeiwert "k" für Stahl und der sich ergebende Winkel alpha aufgrund des Erstarrungsweges AB (Strecke b) zugrundegelegt. Ein kleinster Walzendurchmesser wird über die Formel D2 ermittelt, in der die Dicke DA des Düsenkörpers 8 zugrundegelegt ist, um diesen ausreichend standfest zu gestalten. Die Höhe des Kreisabschnittes ist mit "x" bezeichnet. DA ist die Unterkante des Düsenkörpers 8. Das Ende des Sumpfes ist mit C bezeichnet.

Für eine Dichtung ist ein Düsenkörper 8 vorgesehen (Fig. 5), der die in Abständen angeordneten Austrittsöffnungen 11a bis 11f aufweist. Durch den ausgefüllten Gießraum 12 ist eine gesteuerte Kristallisation (Schalenbildung) mit Beginn bei 25 und Ende bzw. Durcherstarrung bei C möglich. Sie ist spätestens nach dem Durchlaufen des engsten Querschnittes (Achsenebene 4) vollendet.

## Patentansprüche

1. Vorrichtung zum Stranggießen von dünnen Strängen aus Metall, insbesondere aus Stahl, unter ca. 20 mm Dicke, mit einem Paar kreiszylindrischer, synchron in Stranglaufrichtung drehangetriebener, gekühlter Walzen (1,2), deren Länge etwa der Strangbreite und deren Walzenmantel-Abstand in der Achsenebene der Strangdicke entspricht, mit einem dem durch das Walzenpaar gebildeten Trichter zugeordneten Züführbehälter (6) für die Metallschmelze (7),
dadurch gekennzeichnet,
daß der Zuführbehälter (6) an den den Walzen (1,2) zugewandten Außenflächen (8a,8b) zusammen mit den Walzenmänteln (10a,10b) eine Dichtung (9) bildet und daß ein unterhalb von Austrittsöffnungen (11) des Zuführbehälters (6) gebildeter Gießraum (12) an den stirnseitigen Endbereichen (1a,1b) der Walzen (1,2) mittels jeweils einer an dem Zuführbehälter (6) vorgesehenen Stirnwand (6a) abgedichtet ist und daß die Walzen (1,2) in den Endbereichen (1a,1b) die Strangbreite jeweils um die Dicke (15) der Stirnwand (6a) überragend einen Laufspalt (14) bilden.

2. Vorrichtung nach Anspruch 1,
dadurch gekennzeichnet,
daß eine der beiden kreiszylindrischen, synchron drehangetriebenen, gekühlten Walzen (1,2) mit einer den Gießraum (12) abdichtenden und sich jeweils an der Stirnseite (1c) der Gegenwalze (1 bzw. 2) vorbeibewegenden Ringfläche (18) versehen ist.

3. Vorrichtung nach den Ansprüchen 1 und 2,
dadurch gekennzeichnet,
daß die beiden kreiszylindrischen Walzen (1,2) auf die jeweilige Strangdicke (d) durch Veränderung des parallelen Achsabstandes (24) der vertikalen Verstellung des Zuführbehälters (6) und bei angepaßter Dichtung (9) einstellbar sind.

4. Vorrichtung nach den Ansprüchen 1 bis 3,
dadurch gekennzeichnet,
daß der Walzendurchmesser (D) zwischen Werten D1 und D2 wählbar ist, wobei wobei bedeutet:
Vg = Gießgeschwindigkeit in m/min.
s = 1/2 Strangdicke = d/2 in mm
k = Erstarrrungsbeiwert für Stahl
α = Winkel zwischen Achsenebene 4 und der Unter Kante des Trichters 5
DA = Breite des Walzenspaltes am Erstarrungsanfang in mm.

5. Vorrichtung nach einem oder mehreren der Ansprüche 1 bis 4,
dadurch gekennzeichnet,
daß sich die Dichtung (9) zwischen Zuführbehälter (6) und Walzenmänteln (10a,10b) an einem Düsenkörper (8) mit in Abständen innerhalb der Gußstrangbreite (16) angeordneten Austrittsöffnungen (11) befindet.

## Claims

1. An apparatus for the continuous casting of thin castings of metal, in particular of steel, having a thickness of less than about 20 mm, comprising a pair of circular-cylindrical cooled rollers (1, 2) which are synchronously driven in rotation in the direction of travel of the casting, the length of which rollers corresponds approximately to the width of the casting and the distance between the roller shells of which in the plane of the axes corresponds to the thickness of the casting, and a supply reservoir (6) for the molten metal (7) which is associated with the funnel formed by the pair of rollers,
characterised in that
the supply reservoir (6) together with the roller shells (10a, 10b) forms a seal (9) on the outer surfaces (8a, 8b) facing the rollers (1, 2), and that a casting space (12) formed beneath exit openings (11) of the supply reservoir (6) is sealed off at the end face end regions (1a, 1b) of the rollers (1, 2) by means of one end wall (6a) in each case provided on the supply reservoir (6) and that the rollers (1, 2) in the end regions (1a, 1b), overlapping the width of the casting each time by the thickness (15) of the end wall (6a), form a running gap (14).

2. An apparatus according to Claim 1,
characterised in that
one of the two circular-cylindrical cooled rollers (1, 2) which are synchronously driven in rotation is provided with an annular surface (18) which seals off the casting space (12) and moves past the end face (1c) of the opposite roller (1 or 2 respectively) in each case.

3. An apparatus according to Claims 1 and 2,
characterised in that
the two circular-cylindrical rollers (1, 2) can be adjusted to the respective casting thickness (d) by changing the parallel axial distance (24) of the vertical adjustment of the supply reservoir (6) and with the seal (9) being adapted.

4. An apparatus according to Claims 1 to 3,
characterized in that
the roller diameter (D) can be selected between values D1 and D2, wherein wherein
Vg = casting rate in m/min.
s = ½ casting thickness = d/2 in mm
k = solidification coefficient for steel
α = angle between plane of the axes 4 and the lower edge of the funnel 5
DA = width of the roller nip at the start of solidification in mm.

5. An apparatus according to one or more of Claims 1 to 4,
characterised in that
the seal (9) between the supply reservoir (6) and the roller shells (10a, 10b) is located on a nozzle body (8) having exit openings (11) spaced apart within the width of the casting (16).

## Revendications

1. Dispositif pour la coulée continue de barres minces en métal, en particulier en acier, d'une épaisseur inférieure à environ 20 mm, comportant une paire de cylindres refroidis (1,2), cylindriques circulaires et entraînés en rotation de façon synchrone dans le sens de déplacement de la barre, dont la longueur correspond à peu près à la largeur de la barre et dont la distance des enveloppes, dans le plan axial, correspond à l'épaisseur de la barre, et comportant un récipient d'amenée (6), associé à la trémie formée par la paire de cylindres, pour le bain de fusion métallique (7), caractérisé en ce que le récipient d'amenée (6) sur les surfaces externes (8a,8b) proches des cylindres (1,2) forme une étanchéification (9) conjointement avec les enveloppes (10a,10b) des cylindres, et en ce qu'un espace de coulée (12) formé au-dessous des orifices de sortie (11) du récipient d'amenée (6) sur les zones d'extrémité frontales (1a,1b) des cylindres (1,2) est étanchéifié par, à chaque fois, une paroi frontale (6a) prévue sur le récipient d'amenée (6), et en ce que les cylindres (1,2), dans les zones d'extrémité (1a,1b), forment une fente de coulée (14) dépassant la largeur de barre, à chaque fois, de l'épaisseur (15) de la paroi frontale (6a).

2. Dispositif selon la revendication 1,
caractérisé en ce qu'un des deux cylindres refroidis (1,2), cylindriques circulaires et entraînés en rotation de façon synchrone est muni d'une surface annulaire (18) se déplaçant, à chaque fois, sur la face frontale (1c) du contrecylindre (1 ou 2) et étanchéifiant l'espace de coulée (12).

3. Dispositif selon les revendications 1 et 2,
caractérisé en ce que les deux cylindres (1,2) sont réglables à l'épaisseur de barre respective (d) en modifiant la distance axiale parallèle (24) du réglage vertical du récipient d'amenée (6) et pour une étanchéification (9) adaptée.

4. Dispositif selon les revendications 1 à 3,
caractérisé en ce que le diamètre (D) des cylindres peut être choisi entre les valeurs D1 et D2 : où :
Vg = vitesse de coulée en m/mn
s = 1/2 épaisseur de barre = d/2 en mm
k = coefficient de solidification pour l'acier
α = angle entre le plan axial (4) et le bord inférieur de la trémie (5)
DA = largeur de l'écartement des cylindres au début de la solidification en mm.

5. Dispositif selon une ou plusieurs des revendications 1 à 4,
caractérisé en ce que l'étanchéification (9) entre le récipient d'amenée (6) et les enveloppes (10a,10b) des cylindres se trouve sur un corps de buse (8) avec des orifices de sortie (11) agencés, de façon écartée, à l'intérieur de la largeur de la barre de coulée (16).
